# EUROPÄISCHE PATENTSCHRIFT

(11) **EP 0 966 688 B1**
(45) Veröffentlichungstag und Bekanntmachung des Hinweises auf die Patenterteilung: **05.06.2002**
(21) Anmeldenummer: 98925409.9
(22) Anmeldetag: 13.03.1998
(51) Int. Cl.: G01R 15/14

(54) **HOCHSPANNUNGSANLAGE MIT EINER VORRICHTUNG ZUR ÜBERTRAGUNG VON SIGNALEN**
HIGH VOLTAGE INSTALLATION WITH A DEVICE FOR TRANSMITTING SIGNALS
INSTALLATION DE COMMUTATION H.T. DOTEE D'UN DISPOSITIF DE TRANSFERT DE SIGNAUX

(30) Priorität: 14.03.1997 DE 19711990
(43) Veröffentlichungstag der Anmeldung: 29.12.1999
(73) Patentinhaber: SIEMENS AKTIENGESELLSCHAFT, 80333 München (DE)
(72) Erfinder: GORABLENKOW, Jörg, D-13591 Berlin (DE); OSTERTAG, Thomas, D-85464 Finsing (DE); SCHOLL, Gerd, D-80636 München (DE); DALICHAU, Harald, D-85591 Vaterstetten (DE); KORDEN, Christian, D-80798 München (DE); LANGE, Klaus, D-85640 Putzbrunn (DE)
(86) Internationale Anmeldenummer: DE9800807
(87) Internationale Veröffentlichungsnummer: WO9840753

(56) Entgegenhaltungen:
- EP-A- 0 134 187
- EP-A- 0 730 160
- WO-A-90/11530
- WO-A-97/28591
- OSMOKROVIC P ET AL: "MEASURING PROBE FOR FAST TRANSIENTS MONITORING IN GAS INSULATED SUBSTATION" IEEE TRANSACTIONS ON INSTRUMENTATION AND MEASUREMENT, Bd. 46, Nr. 1, Februar 1997, Seiten 36-44, XP000691959

## Beschreibung

Die Erfindung bezieht sich auf eine Hochspannungsanlage mit einem metallischen Kapselungsgehäuse, das wenigstens einen Hochspannungsleiter umschließt und mit einer Vorrichtung zur Übertragung von elektromagnetischen Signalen, insbesondere zur Kommunikation und/oder zur Überwachung der Hochspannungsanlage, die eine im Innenraum des Kapselungsgehäuses angeordnete Sonde aufweist.

Eine derartige Hochspannungsanlage ist beispielsweise aus dem Fachartikel "PD Signal Propagation in GIS Considering Frequencies up to GHz", 8th Int. Symp. High Voltage Eng., Yokohama, Japan, Seite 93ff sowie aus dem Fachartikel "A Continous UHF-Monitor for Gas-insulated Substations", IEEE Trans. El. Vol. 26-3, June 1991, S. 469ff, sowie aus dem Artikel "Broadband Couplers for UHF detection of partial discharge in gas-insulated substations", IEE Proc. Meas. Technol., Vol. 142, No. 3, May 1995, Seite 237ff bekannt.

Aus der WO 95/29553 ist eine Netzleitung bekannt, mit einem von der Kabelummantelung umschlossenen Sensor. Dort sollen verschiedene Kabeleigenschaften, wie der Spannungsabfall, die Temperatur oder der Druck durch den Sensor überwacht werden.

Aus der DE 31 30 643 A1 ist eine Kopplungsanordnung zum Ankoppeln von Trägerfrequenz-Nachrichtenanlagen an Hochspannüngspotential bekannt.

Aus der EP 0 134 187 A2 ist eine Sonde zur Erfassung von Teilentladungen bekannt, die einen plattenförmigen Sensor aufweist, der gegenüber dem Kapselungsgehäuse isoliert ist, wobei zwischen der Platte und dem Kapselungsgehäuse eine ringspaltförmige Schlitzantenne gebildet ist. Auf der dem Innenraum der Kapselungsanlage abgewandten Seite der Platte ist dort ein konusförmiger Körper zur Anpassung des Wellenwiderstandes an eine Meßleitung vorgesehen.

Aus der EP 0 730 160 A2 ist eine ähnliche Teilentladungsmeßvorrichtung bekannt mit einer Sensorplatte, die ebenfalls im Zusammenwirken mit der Wand des Kapselungsgehäuses eine ringförmige Schlitzantenne bildet, wobei ebenfalls auf der dem Innenraum der Kapselungsanlage abgewandten Seite der Platte ein Körper zur Anpassung des Wellenwiderstandes vorgesehen ist.

Bei den bekannten Vorrichtungen zur Übertragung von elektromagnetischen Signalen werden in den meisten Fällen scheibenförmige Sonden als Antennen oder als kapazitive Spannungsteiler eingesetzt.

Da solche scheibenförmigen Sonden aus Gründen der Feldgestaltung möglichst flach an der Innenwand des Kapselungsgehäuses anliegen müssen, ergibt sich eine Sende-/Empfangs-Charakteristik, die einerseits in bezug auf den erwünschten Frequenzbereich nicht breitbandig genug ist, bzw. im Bereich der hohen Frequenzen ergeben sich nur schmale Nutzbänder, andererseits stellt die Symmetrieachse der Scheibe die Richtung der größten Sendestärke bzw. Empfangsempfindlichkeit dar, so daß seitlich bzw. radial in bezug auf die Scheibe sich ausbreitende Signale relativ schwach angekoppelt sind.

Der vorliegenden Erfindung liegt daher die Aufgabe zugrunde, .eine Hochspannungsanlage der eingangs genannten Art mit einer Vorrichtung zur Übertragung von elektromagnetischen Signalen zu schaffen, mit einer Sonde, die möglichst breitbandig ist.

Die Aufgabe wird erfindungsgemäß dadurch gelöst, daß die Sonde eine Kegelantenne aufweist, deren Grundfläche dem Hochspannungsleiter zugewandt und deren Kegelspitze der Innenwand des Kapselungsgehäuses zugewandt ist.

Der kegelförmige Körper bildet innerhalb des Kapselungsgehäuses eine an sich bekannte Kegelantenne, mit der von dieser bekannten breitbandigen Frequenzcharakteristik. Es handelt sich hierbei (vgl. Meinke Grundlach, "Taschenbuch der Hochfrequenztechnik", Springer-Verlag, 5. Auflage, Kapitel 4, Seite N 15, 1992) um eine unsymmetrisch erregte Konusleitung, so daß zum Anschluß an eine Koaxialleitung, deren Außenleiter geerdet ist, keine Symmetrierglieder erforderlich sind.

Die Anpassung des Fußpunktwiderstandes des kegelförmigen Körpers an den Wellenwiderstand eines anzuschließenden Kabels erfolgt über den Öffnungswinkel des Kegels.

Die geometrische Abstrahlungscharakteristik der Kegelantenne begünstigt eine Abstrahlung über die Kegelmantelfläche, d. h. im gegebenen Fall entlang der Kapselungsgehäusewände. Ist die Kegelantenne innerhalb eines zylindrischen rohrförmigen Kapselungsgehäuses angeordnet, so findet die Ausbreitung von durch die Kegelantenne ausgesendeten Signalen vorwiegend in Axialrichtung des Rohres statt. In dieser Richtung sich ausbreitende Signale von anderen Quellen werden durch die Kegelantenne mit hoher Breitbandigkeit und hoher.Empfindlichkeit aufgenommen.

Durch die breitbandige Ankopplung an ausbreitungsfähige Hohlleitermoden ist mittels der Kegelantenne eine effektive Überwachung der Hochspannungsanlage beispielsweise in bezug auf Signale von Teilentladungsvorgängen möglich.

Bei der Anordnung gemäß der Erfindung ist auch die kapazitive Ankopplung der Kegelantenne über die Kegelgrundfläche an den Hochspannungsleiter besonders effektiv. Kapazitiver Spannungsabgriff (Betrieb als kapazitiver Spannungsteiler) und Antennenbetrieb können je nach der Beschaltung alternativ oder auch gleichzeitig erfolgen.

Es ist aber auch möglich, mittels der Kegelantenne Kommunikationssignale auszusenden bzw. zu empfangen, so daß eine Kommunikation innerhalb des Kapselungsgehäuses über große.Entfernungen von beispielsweise einigen Hundert Metern möglich ist. Auch die Abfrage von Oberflächenwellenelementen mittels durch die Kegelantenne ausgesendeter Signale ist denkbar.

Für den Fall, daß die Kegelantenne in einem an den Umfang des Kapselungsgehäuses angesetzten Gehäusestutzen angeordnet ist, kann auch eine Anordnung vorteilhaft sein, bei der die Kegelachse der Kegelantenne parallel zu der Ebene der Kapselungsgehäusewand und somit senkrecht zur Verlaufsrichtung des Gehäusestutzens angeordnet ist.

Eine vorteilhafte Ausgestaltung der Erfindung sieht vor, daß der kegelförmige Körper einen Kegelöffnungswinkel von etwa 90° aufweist.

Ein Kegelöffnungswinkel von ca. 90° führt zu einem Fußpunktwiderstand im Bereich von 50 Ohm, der dann dem Wellenwiderstand der üblicherweise eingesetzten Koaxialleitung entspricht. Hierdurch ist eine verlustfreie Ankopplung der Kegelantenne an eine Koaxialleitung möglich.

Eine weitere Ausgestaltung der Erfindung sieht vor, daß der kegelförmige Körper in einer radialen Ausbuchtung des Kapselungsgehäuses derart angeordnet ist, daß die Grundfläche des kegelförmigen Körpers in die gedachte Fortsetzung der Innenkontur der Ausbuchtung benachbarten Bereiche des Kapselungsgehäuses eingepaßt ist.

Diese Ausgestaltung der Erfindung ermöglicht die Abstrahlung und den Empfang elektromagnetischer Signale in radialer Richtung in bezug auf die Kegelantenne, ohne daß der kegelförmige Körper zu weit in das Innere des Kapselungsgehäuses hineinragt. Dadurch wird das Risiko eines elektrischen Überschlags von dem Hochspannungsleiter zu der Kegelantenne verringert. Der kegelförmige Körper kann beispielsweise in einem Anschlußstutzen des Kapselungsgehäuses angeordnet sein. Das erleichtert sowohl die Wartung der Kegelantenne als auch die gasdichte Durchführung des Koaxialkabels.

Aus Gründen der Feldgestaltung und zur Vermeidung von Teilentladungen kann es vorteilhaft sein, daß der kegelförmige Körper am Umfang seiner Grundfläche abgerundet ist.

Eine weitere vorteilhafte Ausgestaltung der Erfindung sieht vor, daß der kegelförmige Körper durch mehrere Isolierstützer im Bereich seiner Mantelfläche abgestützt ist.

Durch diese Konstruktion ist eine sichere Befestigung des kegelförmigen Körpers möglich, ohne die Abstrahlcharakteristik zu beeinträchtigen. Die sichere Befestigung ist insofern notwendig, als beim Transport oder im Falle eines Erdbebens oder bei einer Schalthandlung starke Erschütterungen auf die Hochspannungsanlage wirken können.

Eine weitere vorteilhafte Ausgestaltung der. Erfindung sieht vor, daß der kegelförmige Körper hohl und parallel zu seiner Grundfläche teilbar ausgebildet ist.

Durch die teilbare Ausbildung des kegelförmigen Körpers wird die Befestigung an der Kapselungsgehäusewand besonders vereinfacht. Der Körper kann auch als einstückiges, hohles Gußteil ausgebildet sein, bei dem die Grundfläche offengelassen ist. Dies erlaubt eine kostengünstige Herstellung.

Es kann auch vorteilhaft vorgesehen sein, daß der kegelförmige Körper im Bereich seiner Kegelspitze in einem an dem Kapselungsgehäuse befestigten Isolierkörper gefaßt ist.

Eine solche Befestigung des kegelförmigen Körpers stellt einen besonders geringen Konstruktions- und Montageaufwand dar.

Die Kegelspitze des kegelförmigen Körpers kann vorteilhaft unmittelbar mit dem Innenleiter einer Koaxialleitung verbunden sein.

Es sind keine elektrischen Anpassungsglieder bzw. Symmetrierlemente für die Verbindung zwischen der Antenne und der Koaxialleitung notwendig. Es kann lediglich vorgesehen sein, daß für die mechanische Ankopplung ein mit der Spitze des kegelförmigen Körpers verbundener Stecker vorgesehen ist, der in eine gasdicht in der Kapselungsgehäusewand eingepaßte Buchse einsteckbar ist, welche an der Außenseite des Kapselungsgehäuses mit der Koaxialleitung verbunden ist.

Im folgenden wird die Erfindung anhand einer Zeichnung gezeigt und nachfolgend näher erläutert.

Dabei zeigt
Figur 1 schematisch das Innere eines Kapselungsgehäuses einer Hochspannungsanlage mit einem kegelförmigen Körper,
Figur 2 den kegelförmigen Körper im Querschnitt.

In dem zylindrischen Kapselungsgehäuse 1 einer Hochspannungsanlage 2, welches einen Hochspannungsleiter 3 koaxial umschließt, ist ein kegelförmiger Körper 4 angeordnet, dessen Grundfläche 5 dem Hochspannungsleiter 3 zugewandt ist, während die Spitze 6 der Kapselungsgehäusewand 7 zugewandt ist.

Das Kapselungsgehäuse 1 weist hierzu eine Ausbuchtung 8 auf, in der der kegelförmige Körper 4 derart angeordnet ist, daß seine Grundfläche 5 etwa in die fortgesetzt gedachte, gestrichelt dargestellte Innenkontur 9 des Kapselungsgehäuses 1 eingepaßt ist. Der kegelförmige Körper 4 ist am Umfang seiner Grundfläche 5 aus Gründen der Feldgestaltung und der Überschlagssicherheit abgerundet. Der Winkel zwischen der Kegelmantelfläche 10 und .der Kapselungsgehäusewand 7 beträgt rundum etwa 45°. Der Kegelwinkel 11 des kegelförmigen Körpers 4 liegt bei etwa 90°.

In der Figur 1 ist die geometrische Abstrahlcharakteristik des eine Kegelantenne bildenden kegelförmigen Körpers 4 durch die Wellenfronten 12, 13, 14, 15 angedeutet. Diese Wellenfronten breiten sich in einiger Entfernung von der Kegelantenne in axialer Richtung des zylindrischen Kapselungsgehäuses 1 aus. In der in Figur 1 gezeigten Darstellung sind die Wellenfronten bei einem Sendebetrieb der Antenne dargestellt. Jedoch können ebenso gut durch die Kegelantenne entsprechend sich ausbreitende elektromagnetische Signale empfangen werden, die beispielsweise von Teilentladungen in einem entfernten Isolierstoffstützer 16 ausgesendet werden können, wenn sich an dessen Oberfläche beispielsweise ein Partikel 17 angelagert hat. Die dann entstehenden ausgesendeten TE-Signale sind durch die Wellenfronten 18 beispielhaft dargestellt. Diese werden von der Kegelantenne 4 mit hoher Empfindlichkeit nachgewiesen.

In der Figur 2 ist dargestellt, daß der kegelförmige Körper 4 in einen oberen Teil 19 und einen unteren Teil 20 geteilt ist. Der untere Teil 20 ist mittels Isolierstützern 21, 22 an der Kapselungsgehäusewand 1 abgestützt und befestigt. Der untere Teil 20 des kegelförmigen Körpers 4 ist hierzu mittels Schrauben 23 mit den Isolierstützern 21, 22 verschraubt.

Danach kann der obere Teil 19 des kegelförmigen Körpers 4 beispielsweise mittels einer Preßpassung oder einer Schraubverbindung aufgesetzt und fixiert werden. Die Spitze 6 des kegelförmigen Körpers 4 läuft in einem Stift 24 aus, der in eine entsprechende Aufnahme 25 in einer Durchführungsbuchse der Kapselungsgehäusewand 1 gehalten ist. Von dort besteht eine leitende Verbindung zu der Koaxialleitung 26, deren Außenleiter mit dem Kapselungsgehäuse 1 verbunden ist, während der Innenleiter mit dem kegelförmigen Körper 4 leitend verbunden ist. Der Wellenwiderstand dieser Koaxialleitung 26 beträgt 50 Ohm. An diese Koaxialleitung 26 ist die Nachweiselektronik für zu empfangende Teilentladungsmeßsignale oder die Sende- und Empfangselektronik für die Anlagenkommunikation der Hochspannungsanlage anzuschließen.

## Patentansprüche

1. Hochspannungsanlage (2) mit einem metallischen Kapselungsgehäuse (1), das wenigstens einen Hochspannungsleiter (3) umschließt und mit einer Vorrichtung zur Übertragung von elektromagnetischen Signalen, insbesondere zur Kommunikation und/oder zur Überwachung der Hochspannungsanlage, die eine im Innenraum des Kapselungsgehäuses (1) angeordnete Sonde aufweist,
**dadurch gekennzeichnet, daß**
die Sonde eine Kegelantenne (4) aufweist, deren Grundfläche (5) dem Hochspannungsleiter (3) zugewandt und deren Kegelspitze (6) der Innenwand (7) des Kapselungsgehäuses (1) zugewandt ist.

2. Hochspannungsanlage nach Anspruch 1,
**dadurch gekennzeichnet, daß**
die Kegelantenne (4) einen Kegelöffnungswinkel (11) von etwa 90° aufweist.

3. Hochspannungsanlage nach Anspruch 1 oder 2,
**dadurch gekennzeichnet, daß**
die Kegelantenne (4) in einer radialen Ausbuchtung (8) des Kapselungsgehäuses (1) derart angeordnet ist, daß die Grundfläche (5) der Kegelantenne (4) in die gedachte Fortsetzung der Innenkontur (9)der der Ausbuchtung benachbarten Bereiche des Kapselungsgehäuses (1) eingepaßt ist.

4. Hochspannungsanlage nach Anspruch 1 oder einem der vorhergehenden,
**dadurch gekennzeichnet, daß**
die Kegelantenne (4) am Umfang ihrer Grundfläche (5) abgerundet ist.

5. Hochspannungsanlage nach Anspruch 1 oder einem der vorhergehenden,
**dadurch gekennzeichnet, daß**
die Kegelantenne (4) durch mehrere Isolierstützer (21, 22) im Bereich ihrer Mantelfläche (10) an der Innenwand (7) des Kapselungsgehäuses (1) abgestützt ist.

6. Hochspannungsanlage nach Anspruch 1 oder einem der vorhergehenden,
**dadurch gekennzeichnet, daß** die Kegelantenne (4) hohl und parallel zu ihrer Grundfläche (5) teilbar ausgebildet ist.

7. Hochspannungsanlage nach Anspruch 1 oder einem der vorhergehenden
**dadurch gekennzeichnet, daß**
die Kegelantenne (4) im Bereich ihrer Kegelspitze (6) in einem an dem Kapselungsgehäuse (1) befestigten Isolierkörper (27) gefaßt ist.

8. Hochspannungsanlage nach Anspruch 1 oder einem der vorhergehenden,
**dadurch gekennzeichnet, daß**
die Kegelspitze der Kegelantenne unmittelbar mit dem Innenleiter einer Koaxialleitung (26) verbunden ist.

## Claims

1. High-voltage system (2) having a metallic encapsulating housing (1) which encloses at least one high-voltage conductor (3), and having an apparatus for transmitting electromagnetic signals, in particular for communication with and/or for monitoring the high-voltage system, which apparatus has a probe which is arranged in the interior of the encapsulating housing (1),
**characterized in that**
the probe has a conical antenna (4) whose base surface (5) faces the high-voltage conductor (3) and whose cone tip (6) faces the inner wall (7) of the encapsulating housing (1).

2. High-voltage system according to Claim 1,
**characterized in that**
the conical antenna (4) has a cone angle (11) of approximately 90°.

3. High-voltage system according to Claim 1 or 2,
**characterized in that**
the conical antenna (4) is arranged in a radial bulge (8) on the encapsulating housing (1), such that the base surface (5) of the conical antenna (4) is matched to the imaginary continuation of the internal contour (9) of those regions of the encapsulating housing (1) which are adjacent to the bulge.

4. High-voltage system according to Claim 1 or one of the preceding claims,
**characterized in that**
the conical antenna (4) is rounded on the circumference of its base surface (5).

5. High-voltage system according to Claim 1 or one of the preceding claims,
**characterized in that**
the conical antenna (4) is supported by a number of insulating supports (21, 22) in the region of its outer surface (10) on the inner wall (7) of the encapsulating housing (1).

6. High-voltage system according to Claim 1 or one of the preceding claims,
**characterized in that**
the conical antenna (4) is hollow, and is designed such that it can be divided parallel to its base surface (5).

7. High-voltage system according to Claim 1 or one of the preceding claims, **characterized in that**, in the area of its cone tip (6), the conical antenna (4) is held in an insulating body (27) which is mounted on the encapsulating housing (1).

8. High-voltage system according to Claim 1 or one of the preceding claims,
**characterized in that**
the cone tip of the conical antenna is directly connected to the inner conductor of a coaxial line (26).

## Revendications

1. Installation (2) à haute tension comprenant un boîtier (1) métallique d'encapsulation enfermant au moins un conducteur (3) de haute tension et comprenant un dispositif de transmission de signaux électromagnétiques, notamment de communication et/ou de contrôle de l'installation de haute tension, qui a une sonde disposée à l'intérieur du boîtier (1) d'encapsulation,
**caractérisée en ce que** la sonde a une antenne (4) conique dont la surface (5) de base est tournée vers le conducteur (3) de haute tension et dont la pointe (6) du cône est tournée vers la paroi (7) intérieure du boîtier (1) d'encapsulation.

2. Installation de haute tension suivant la revendication 1, **caractérisée en ce que** l'antenne (4) conique a un angle (11) d'ouverture du cône de 90° environ.

3. Installation de haute tension suivant la revendication 1 ou 2, **caractérisée en ce que** l'antenne (4) conique est disposée dans un renfoncement (8) radial du boîtier (1) d'encapsulation de façon que la surface (5) de base de l'antenne (4) conique s'adapte dans le prolongement imaginaire du contour (9) intérieur des parties du boîtier (1) d'encapsulation qui sont voisines du renfoncement.

4. Installation de haute tension suivant la revendication 1 ou l'une des précédentes, **caractérisée en ce que** l'antenne (4) conique est arrondie sur le pourtour de sa surface (5) de base.

5. Installation de haute tension suivant la revendication 1 ou l'une des précédentes, **caractérisée en ce que** l'antenne (4) conique s'appuie par plusieurs appuis (21, 22) isolants dans la partie de sa surface (10) latérale sur la paroi (7) intérieure du boîtier (1) d'encapsulation.

6. Installation de haute tension suivant la revendication 1 ou l'une des précédentes, **caractérisée en ce que** l'antenne (4) conique est creuse et peut être subdivisée parallèlement à sa surface (5) de base.

7. Installation de haute tension suivant la revendication 1 ou l'une des précédentes, **caractérisée en ce que** l'antenne (4) conique est prise dans la partie de sa pointe (6) de cône dans une pièce (27) isolante fixée au boîtier (1) d'encapsulation.

8. Installation de haute tension suivant la revendication 1 ou l'une des précédentes, **caractérisée en ce que** la pointe du cône de l'antenne conique est reliée directement au conducteur inférieur d'une ligne (26) coaxiale.
